# EUROPÄISCHE PATENTANMELDUNG

(11) **EP 0 990 395 A1**
(43) Veröffentlichungstag der Anmeldung: **05.04.2000**
(21) Anmeldenummer: 99118439.1
(22) Anmeldetag: 17.09.1999
(51) Int. Cl.: A24C 5/36

(54) **Vorrichtung zum Auftrennen von stabförmigen Artikeln der tabakverarbeitenden Industrie**

(30) Priorität: 30.09.1998 DE 19844815
(71) Anmelder: Universelle Engineering U.N.I. GmbH, 21493 Schwarzenbek (DE)
(72) Erfinder: Lührs, Heiko, 21039 Börnsen (DE); Spranzel, Waldemar, 21502 Geesthacht (DE)
(74) Vertreter: Herrmann, Günther

(57) **Zusammenfassung**

Die Erfindung betrifft eine Vorrichtung zum Auftrennen von stabförmigen Tabakartikeln zwecks Rückgewinnung von Tabak, wobei die Artikel durch einen Drehteller längsaxial ausgerichtet einem Auftrennmittel zugeführt werden.

Es ist das Ziel, die Zuführung und Ausrichtung der Artikel zu optimieren.

Erreicht wird dies durch einen die Artikel auf den Drehteller (9) überführenden, in Drehrichtung (Pfeil 11) des Drehteller gekrümmten Leitkanal (6).

## Beschreibung

Die Erfindung betrifft eine Vorrichtung zum Auftrennen von aus einer Füllung und einer Umhüllung bestehenden stabförmigen Artikeln der tabakverarbeitenden Industrie, mit einem die Artikel an einer Umfangswand in längsaxialer Ausrichtung hintereinanderreihenden sowie einem Auftrennmittel zuführenden Drehteller.

Vorrichtungen der eingangs bezeichneten Art dienen dazu, Tabak aus fehlerhaften oder zu Prüfzwecken ausgesonderten Rauchartikeln in Form von Zigaretten oder Filterzigaretten wiederzugewinnen, die bei der Herstellung von Zigaretten anfallen, wobei die Umhüllung dieser Zigaretten in Längsrichtung aufgeschlitzt wird, wozu die Zigaretten durch Fliehkrafteinwirkung aufeinanderfolgend axial ausgerichtet werden. Die anfallenden Tabak- und Umhüllungs- bzw. Filterbestandteile werden durch Sichtung und Siebung voneinander getrennt.

Der Erfindung liegt die Aufgabe zugrunde, die Leistungsfähigkeit und Funktionssicherheit derartiger Vorrichtungen zu erhöhen.

Diese Aufgabe wird erfindungsgemäß gelöst durch einen auf die Aufnahmeschale des Drehtellers ausgerichteten, in Drehrichtung des Drehtellers gekrümmten Leitkanal.
Eine in optimaler Weise an die Wirkung der an der Umfangswand des Drehtellers auf die Artikel ausgeübten Fliehkräfte angepaßte Artikelzuführung wird gemäß einer vorteilhaften Ausgestaltung dadurch erreicht, daß der Leitkanal mit einem in Drehrichtung des Drehtellers gekrümmten Kanalabschnitt mit einem Abstand vor der Umfangswand des Drehtellers mündet.
Eine sichere, kontrollierte Überführung der Artikel wird nach einer bevorzugten Weiterbildung dadurch unterstützt, daß der Leitkanal als schräg abwärts geneigte, überdachte Rutsche ausgebildet ist.

Eine eine frühzeitige Ausrichtung und Beschleunigung der Artikel unterstützende Maßnahme ist darüber hinaus durch einen Blasluft in Fallrichtung des Leitkanals einleitenden Blasluftanschluß gewährleistet.
Die Wirksamkeit eines derartigen Blasluftanschlusses wird dadurch optimiert, daß er am Rutschenboden im Eingangsbereich des Leitkanals vorgesehen ist.

Der mit der Erfindung erzielte Vorteil besteht darin, daß durch den frühzeitig wirksamen gelenkten bzw. unterstützten Förderfluß der aufeinanderfolgenden Artikel, diesen kontinuierlich eine längsaxiale Ausrichtung aufgezwungen wird, wodurch eine chaotische Anhäufung und Staubildung vermieden und damit der Durchsatz der die Vorlauf- bzw. Ausrichtstrecke passierenden Artikel erhöht wird.

Die Erfindung wird nachfolgend anhand eines in der Zeichnung dargestellten Ausführungsbeispiel näher erläutert.

Hierbei zeigen:
- Figur 1: eine schematische Seitenansicht einer Auftrennvorrichtung für Zigaretten,
- Figur 2: eine Draufsicht auf einen Drehteller mit zugeordnetem Leitkanal gemäß Erfindung in Richtung des Pfeils X gemäß Figur 1 und
- Figur 3: eine Seitenansicht auf die Anordnung gemäß Figur 2.

Die in Figur 1 lediglich schematisch dargestellte Maschine der angemeldeten Art dient zur Bearbeitung von sogenanntem Zigarettenschuß in Form von aus dem Herstellungsprozeß ausgesonderten Zigaretten, indem Schnitttabak vom vorhandenen Filter- und Papiermaterial getrennt wird.
Die Maschine ist mit einem Beschickungsschacht 1 versehen, welcher unterseitig durch ein Transportband 2 begrenzt ist, das mit seinem Abgabeende in einen Sichtschacht 3 mündet, dessen oberes Ende an eine pneumatische Förderleitung 4 angeschlossen ist.
Gleichzeitig mündet das Transportband 2 über dem Eingang eines schräg abwärts führenden Leitkanals 6, der als überdachte, seitlich geschlossene Rutsche bzw. als mit einem Deckel versehener Kasten ausgebildet ist und in dessen Eingangsbereich bodenseitig außerdem eine Blasluftleitung 7 einmündet, die über ein Gebläse 8 mit Blasluft versorgt wird.
Der Leitkanal 6 mündet innerhalb eines als Ausrichterschale dienenden Drehtellers 9, wobei der Leitkanal 6 gemäß den Figuren 2, 3 mit einem in Drehrichtung (Pfeil 11) des Drehtellers 9 gekrümmten Kanalabschnitt 12 über dem Tellerboden mit einem Abstand vor der Umfangswand 9 endet.
Ein den Außenrand des Drehtellers 6 umschlingendes umlaufendes Förderband 13 wird auf nicht dargestellte bekannte, z. B. in der US-PS 3 255 762 offenbarte Weise über eine vertikale Antriebswelle angetrieben, wobei der Drehteller 6 eine Umlenkrolle bildet und eine weitere Umlenkrolle 14 auf einer vertikalen Achse lose drehbar ist. Das Förderband 13 ist - wie ebenfalls in der US-PS offenbart - zwischen dem Drehteller 6 und der Umlenkrolle 14 um 180° verdreht, so daß es an der in Figur 1 mit A bezeichneten Auftrennstelle etwa horizontal läuft.
Über dem im Bereich der Auftrennstelle A horizontal verlaufenden, unterseitig abgestützten Teil des Förderbandes 13 sind zwei an ihren gezahnten Aufreißkanten kämmende Auftrennscheiben 16, 17 vorgesehen.
Unterhalb eines Auslaufkanals 18 des Drehtellers 9 erstreckt sich ein Rüttelsieb 19, in welches mittig eine mit entgegen dem Uhrzeigersinn angetriebenen Schlägerwalzen 21 ausgestattete stationäre Löseeinrichtung 22 integriert ist.
Unterhalb eines Abgabeendes des Rüttelsiebes 19 ist ein Sammelbehälter 23 angeordnet.
Unterhalb der Siebstrecke des Rüttelsiebes 19 erstreckt sich ein abförderndes Sammelband 24.

Die Wirkungsweise der Vorrichtung ist wie folgt:
Durch den Beschickungsschacht 1 gelangt der durch Pfeile gekennzeichnete Zigarettenschuß auf das Transportband 2, welches die Zigaretten durch den Sichtschacht 3 in den Leitkanal 6 überführt. Loser Tabak, Papierschnitzel, einzelne Belagblättchen und ähnliches werden vorher durch den Sichtschacht 3 pneumatisch abgesondert und auf den hinteren Teil des Rüttelsiebes 19 befördert.
Infolge der über das Gebläse 8 mit hoher Geschwindigkeit in den Leitkanal 6 einströmenden Luft werden die zugeführten Zigaretten derart beschleunigt, daß sie sich durch die Strömungsführung der Luft an der gekrümmten Wand des Kanalabschnitts 12 ausrichten. Beim Verlassen des Leitkanals 6 werden die ausgerichteten Zigaretten mit hoher Geschwindigkeit direkt an den äußeren Rand des Drehtellers 9 befördert, wo sie durch das umlaufende Förderband 13 quasi als Endlosstrang den Auftrennscheiben 16, 17 zugeführt und von diesen aufgetrennt werden.
Die aufgetrennten Zigaretten gelangen durch den Auslaufkanal 18 auf das Rüttelsieb 19, durch das der Hauptanteil des losen Tabaks sofort auf das Sammelband 24 fällt. Zur Nachsichtung wird das Papier- und Filtermaterial unter den Schlägerwalzen 21 der Löseeinrichtung 22 hindurchgeführt, auf dem hinteren Teil des Rüttelsiebes 19 nachgesiebt und anschließend in den Sammelbehälter 23 transportiert.

Der auf dem Sammelband 24 abtransportierte, zurückgewonnene Tabak wird auf einer horizontal verlaufenden Bandstrecke 25 einer Sichtkontrolle unterzogen.

## Patentansprüche

1. Vorrichtung zum Auftrennen von aus einer Füllung und einer Umhüllung bestehenden stabförmigen Artikeln der tabakverarbeitenden Industrie, mit einem die Artikel an einer Umfangswand in längsaxialer Ausrichtung hintereinanderreihenden sowie einem Auftrennmittel zuführenden Drehteller, gekennzeichnet durch einen auf die Aufnahmeschale des Drehtellers (9) ausgerichteten, in Drehrichtung (Pfeil 11) des Drehtellers gekrümmten Leitkanal (6).

2. Vorrichtung nach Anspruch 1, dadurch gekennzeichnet, daß der Leitkanal (6) mit einem in Drehrichtung (Pfeil 11) des Drehtellers (9) gekrümmten Kanalabschnitt (12) mit einem Abstand vor der Umfangswand des Drehtellers mündet.

3. Vorrichtung nach Anspruch 1 oder 2, dadurch gekennzeichnet, daß der Leitkanal (6) als schrägabwärts geneigte, überdachte Rutsche ausgebildet ist.

4. Vorrichtung nach einem der Ansprüche 1 bis 3, gekennzeichnet durch einen Blasluft in Fallrichtung des Leitkanals (6) einleitenden Blasluftanschluß (7).

5. Vorrichtung nach Anspruch 4, dadurch gekennzeichnet, daß der Blasluftanschluß (7) am Rutschenboden im Eingangsbereich des Leitkanals (6) vorgesehen ist.
